# EUROPÄISCHE PATENTSCHRIFT

(11) **EP 0 829 351 B1**
(45) Veröffentlichungstag und Bekanntmachung des Hinweises auf die Patenterteilung: **28.06.2000**
(21) Anmeldenummer: 97115319.2
(22) Anmeldetag: 04.09.1997
(51) Int. Cl.: B41F 31/06, B41F 31/07

(54) **Farbwerk**
Ink unit
Dispositif d'encrage

(30) Priorität: 12.09.1996 DE 19637046
(43) Veröffentlichungstag der Anmeldung: 18.03.1998
(73) Patentinhaber: Koenig & Bauer Aktiengesellschaft, 97080 Würzburg (DE)
(72) Erfinder: Herb, Rudolf, 67240 Bobenheim/Roxheim (DE)

(56) Entgegenhaltungen:
- DE-A- 4 340 128

## Beschreibung

Die Erfindung betrifft ein Farbwerk für eine Rotationsdruckmaschine entsprechend dem Oberbegriff des Anspruches 1.

Durch die DE 43 40 128 A1 ist ein gattungsgemäßes Farbwerk bekannt, dessen lichte Länge der Farbwanne kleiner ist als die Ballenlänge des einzufärbenden Zylinders. Damit soll verhindert werden, daß Druckfarbe auf die Seitenteile des Zylinders gelangt.

Aus der DE-AS 12 24 327 ist eine einstückige Radialdichtung für einen Tiefdruckzylinder bekannt, die zwei Farbbereiche voneinander trennt.

Beim Kammerrakel nach DE 42 41 792 A1 ist die Farbkammer seitlich durch zwei Halteplatten begrenzt, die radial zu einer Rasterwalze weisende Dichtungsscheiben mit in Umfangsrichtung verlaufenden Dichtungsrippen aufweisen.

Der Erfindung liegt die Aufgabe zugrunde, ein Farbwerk zu schaffen, mit welchem weitestgehend verhindert wird, daß Druckfarbe in Bereiche gelangt, die außerhalb der für den Druck benötigten Ballenlänge des einzufärbenden Zylinders liegen.

Diese Aufgabe wird erfindungsgemäß durch die Merkmale des kennzeichnenden Teils des Anspruches 1 gelöst.

Die mit der Erfindung erzielbaren Vorteile bestehen insbesondere darin, daß neben einer Abdichtung einer Farbwanne gegen druckfreie Bereiche eines einzufärbenden Zylinders, z. B. eines Tiefdruckzylinders, noch eine Formatvariabilität der Dichtung besteht. Die Dichtungen werden auch bei unterschiedlichen Ballenumfängen stets mit gleicher Kraft an den Umfang des Zylinders angedrückt.

Mehrere Ausführungsbeispiele der Erfindung sind in der Zeichnung dargestellt und werden im folgenden näher beschrieben. Es zeigen:
- Fig. 1: einen Längsschnitt I - I einer vereinfachten schematischen Darstellung eines erfindungsgemäßen Farbwerkes nach Fig. 2;
- Fig. 2: einen Querschnitt II - II nach Fig. 1;
- Fig. 3: eine vergrößerte Darstellung einer Seitenansicht eines Dichtelementes in gestreckter Lage;
- Fig. 4: eine Draufsicht nach Fig. 3;
- Fig. 5: eine Seitenansicht einer Lasche;
- Fig. 6: eine vergrößerte Darstellung einer Seitenansicht eines Dichtelementes eines zweiten Ausführungsbeispieles in gestreckter Lage;
- Fig. 7: eine Draufsicht nach Fig. 6.

Unterhalb eines einzufärbenden Zylinders 1, z. B. eines Formzylinders einer Tiefdruckrotationsdruckmaschine ist eine durch bekannte Mittel, z. B. eine nichtdargestellte Hydraulikeinrichtung höhenverstellbare Einfärb-Farbwanne 2 angeordnet. Der Zylinder 1 ist mittels seiner Wellenzapfen 3; 4 in nichtdargestellten Seitengestellen antreibbar und um seine Rotationsachse 6 rotierbar gelagert. Oberhalb des Zylinders 1 ist ein bekannter, nicht dargestellter Presseur angeordnet.

Die Farbwanne 2 weist innen auf ihrer Bodenfläche 7 und an den Seitenwänden 8; 9 in der Nähe ihrer Stirnseite 11; 12 zwei rechtwinklig zur Rotationsachse 6 verlaufende Halterungen 14, 16 auf. Die Halterung 14 ist in der Nähe der Stirnseite 11 und die Halterung 16 ist in der Nähe der Stirnseite 12 angeordnet. Sie können jeweils z. B. aus Vierkantprofilstahl bestehen.

An der Halterung 14 bzw. 16 sind linke Seitenwände 23, 24 bzw. rechte Seitenwände 26, 27 befestigbar, z. B. aufsteckbar. Die linken Seitenwände 23, 24 bestehen aus einer linken äußeren Seitenwand 23 und einer linken inneren Seitenwand 24. Die rechten Seitenwände 26, 27 bestehen aus einer rechten inneren Seitenwand 26 und einer rechten äußeren Seitenwand 27. Drei Seitenkanten der Seitenwände 23, 24 bzw. 26, 27 stehen somit formschlüssig mit der Halterung 14 bzw. 16 in Verbindung. Die Seitenwände 23, 24; 26, 27 können z. B. aus Messingblech oder Kunststoff bestehen und sind durch nichtdargestellte Abstandshalter in etwa einem lichten Abstand g fest voneinander beabstandet. Die Seitenwände 23, 24; 26, 27 können auch fest mit den Halterungen 14; 16 verbunden sein.

Die Seitenwände 23, 24; 26, 27 weisen an ihrer dem einzufärbenden Zylinder 1 zugewandten Seite eine Aussparung 28 mit einem Radius r auf, welcher größer ist als ein Radius s des Zylinders 1. Somit entsteht zwischen einem Umfang 29 des Zylinders 1 und der Aussparung 28 ein Spalt 31.

Jeweils zwischen zwei Seitenwänden 23, 24 bzw. 26, 27 und in der Nähe der Aussparung 28 ist eine längliche, an den Umfang 29 der Unterseite des Zylinders 1 anschmiegbare Dichtung 32 angeordnet. Somit wird der zwischen dem Umfang 29 des Zylinders 1 und der Aussparung 28 der Seitenwände 23, 24; 26, 27 bestehende Spalt 31 verschlossen. Die Dichtung 32 ist in einem geringen Abstand, ca. von einem Zehntel Millimeter, von jeder Seitenwand 23 oder 24; 26 oder 27 oder zwischen den Seitenwänden 23, 24 bzw. 26, 27 reibschlüssig anliegend angeordnet.

Die Dichtungen 32 sind so in der Einfärb-Farbwanne 2 angeordnet, daß ein lichter Abstand a zwischen den Dichtungen 32 kleiner ist als eine Ballenlänge l des Zylinders 1. Somit verbleibt an beiden Enden des Zylinders 1 jeweils ein ringförmiger farbfreier überstand 62; 63 mit einer Länge b bzw. c, z. B. von jeweils 50 mm.

Zwischen der linken inneren Seitenwand 24 und der rechten inneren Seitenwand 26 sowie den Seitenwänden 8, 9 wird ein Farbstauraum 64 mit einer Länge o gebildet.

Die im Farbstauraum 64 befindliche Druckfarbe weist ein solches Niveau 33 auf, daß der einzufärbende Zylinder 1 an seiner Unterseite benetzt wird. Zusätzlich ist innerhalb der Einfärb-Farbwanne 2 und zwischen den linken und rechten Seitenwänden 23, 24; 26, 27 noch eine gegen den Zylinder 1 wirkende, nicht dargestellte Einfärbewalze angeordnet. Eine ebenfalls nicht dargestellte Rakeleinrichtung rakelt z. B. überschüssige Tiefdruckfarbe vom Zylinder 1 ab. Diese Rakeleinrichtung kann am Umfang 29 des I., II. oder III. Quadranten des Querschnitts des Zylinders 1 anliegen (Fig. 2). Jeweils zwischen den Stirnseiten 11; 12 und den äußeren linken und rechten Seitenwänden 23; 27 wird ein seitliches überlaufteil 17; 18 für Druckfarbe gebildet. Die Einfärb-Farbwanne 2 weist einen nichtdargestellten Farbzulauf und ggf. mehrere Farbabläufe auf.

Die Dichtung 32 besteht aus einem lösungsmittelresistenten Zugmittel, z. B. aus einem Seil 34 aus Kunststoff, z. B. Nylon. Auf diesem Seil 34 sind in gleichen Abständen d, z. B. von 20 mm, wechselweise Bolzen 36; 37 mit rundem Querschnitt aufgefädelt und am Seil 34 befestigt. Rotationsachsen 35 der Bolzen 36; 37 verlaufen dabei rechtwinklig zur Längsachse 13 des Seiles 34.

Jeder Bolzen 36 trägt, symmetrisch zur Längsachse 13 des Seiles 34 in einem Abstand e voneinander, z. B. von 10 mm, beiderseitig angeordnete Laschen 38; 39. Die Laschen 38; 39 sind etwa rechteckförmig ausgebildet und weisen im Schnittpunkt 41 ihrer Diagonalen eine Bohrung 42 auf, die so bemessen ist, daß die Lasche 38; 39 paßgerecht und unverlierbar beiderseitig auf den Bolzen 36 aufgeschoben werden kann.

Die Lasche 38; 39 ist jeweils an ihren beiden Enden 43, 44 kreisbogenförmig mit einem Radius f abgerundet. Der Radius f entspricht z. B. dem Abstand d abzüglich dem Radius eines Bolzens 36. Demzufolge liegt jeder Kreisbogen 43 der Lasche 38; 39 am Umfang des benachbarten Bolzens 37 an.

Jeder dem Bolzen 36 beiderseitig benachbarte Bolzen 37 weist den gleichen Durchmesser n auf wie der Bolzen 36 und trägt beiderseitig auf den Bolzen 37 aufbringbar ebenfalls zwei Laschen 45; 46. Die Laschen 45; 46 sind ebenso wie die Laschen 38; 39 ausgebildet und befinden sich in einem Abstand g, z. B. 13 mm, paßgerecht und unverlierbar auf den Enden der Bolzen 37 (g größer e). Jeder Bolzen 36; 37 weist eine Länge h, z. B. von 15 mm auf.

Somit reichen die kreisbogenförmig ausgebildeten Enden 43; 44 der Laschen 45; 46 an die Umfänge der benachbarten Bolzen 36 heran bzw. reichen die kreisbogenförmig ausgebildeten Enden 43; 44 der Laschen 38; 39 an die Umfänge der Bolzen 37 heran. Dadurch überdecken oder überlappen sich im lichten Abstand i zwischen zwei Bolzen 36; 37 zwei freie Laschenenden 43; 44 gegenläufig. Somit bilden zwei auf einen Bolzen 36 beiderseitig aufgeschobene Laschen 38; 39 in Verbindung mit dem Seil 34 ein Dichtglied 47 (Innenglied). Die auf einen Bolzen 37 beiderseitig aufgeschobenen Laschen 45; 46 bilden mit dem Seil 34 ein weiteres Dichtglied 48 (Außenglied). Die Dichtung 32 besteht demzufolge aus an dem Seil 34 wechselweise angeordneten Dichtgliedern 47; 48. Durch die sich gegenseitig überlappenden Dichtglieder 47; 48 wurde eine längliche Dichtung 32 geschaffen, welche sowohl eine große Dichtheit zum Abdichten des Spaltes 31 als auch eine gute zweidimensionale Beweglichkeit aufweist. Diese Beweglichkeit gewährleistet ein gutes und anschmiegbares Anlegen der Dichtung 32 an den Umfang 29 des Zylinders 1.

Um die Anschmiegbarkeit zu verbessern, weisen die Laschen 38, 39; 45, 46 der Dichtung 32 an ihrer Oberseite 49, d. h. der dem Zylinder 1 zugewandten Seite einen Radius k auf, welcher etwa dem sieben- bis elffachen des Bolzenabstandes d entspricht.

Nach einer anderen Ausführungsvariante sind die Laschen 38, 39; 45, 46 der Dichtglieder 47; 48 auf ihrer dem Zylinder 1 zugewandten Oberseite 49 jeweils geradlinig ausgebildet.

Die Dichtglieder 47; 48 sind ebenfalls aus lösungsmittelresistentem sowie gummielastischem oder elastomerem Material, z. B. Kunststoff, wie Nylon oder Delrin hergestellt. Jedes Dichtglied 47; 48 weist eine Höhe t auf, welche in etwa einem Bolzenabstand d entspricht.

Die Dichtung 32 ist jeweils zwischen den Seitenwänden 23, 24 bzw. 26, 27 im Bereich der Aussparung 28 angeordnet. Ein erstes Ende 51 der Dichtung 32 ist mittels des Seiles 34 an einer seitenwandfesten Halterung 52; 53 befestigt (Halterung 52 nicht dargestellt). Ein zweites Ende 54 der Dichtung 32 ist mittels des Seiles 34 über eine z. B. seitengestellfeste Rolle 56; 57 geführt (Rolle 56 nicht dargestellt). Am Seilende wirkt eine Gegenkraft in Form einer farbwannenfesten Feder oder eines Gegengewichtes 58; 59.

Das erfindungsgemäße Farbwerk funktioniert wie nachfolgend beschrieben. Beim Hochfahren der Einfärb-Farbwanne 2 in Richtung des Zylinders 1 legen sich die zwischen den Seitenwänden 23; 24 bzw. 26; 27 befindlichen Dichtungen 32 an den Umfang 29 des Zylinders 1 an. Eventuell vorher über die Aussparungen 28 der Seitenwände 23, 24 bzw. 26, 27 übergelaufene Tiefdruckfarbe wird dabei von den überlaufteilen 17; 18 der Einfärb-Farbwanne 2 aufgefangen. Die linken und rechten äußeren Seitenwände 23; 27 können in unmittelbarer Nähe der Halterungen 14; 16 Bohrungen aufweisen, um eventuell zwischen den Seitenwänden 23, 24; 26, 27 angesammelte Druckfarbe zu den überlaufteilen 17; 18 abzuleiten. Mittels des jeweiligen Gegengewichtes 58; 59 wird gewährleistet, daß die Dichtungen 32 jeweils mit gleichmäßiger Kraft am Umfang des Zylinders 1 anliegt, unabhängig vom Durchmesser des Zylinders 1.

Nach einer besonderen Ausführungsform kann die Dichtung 32 an einer Lasche 45 eines äußeren Dichtgliedes 48 eine In Richtung des Zylinders 1 gerichtete Kurzrakel 61 aufweisen, welche außerhalb des Farbniveaus 33 die sich die in Nähe der Dichtung 32 häufende Druckfarbe abrakelt. Die Rakeln 61 der Dichtungen 32 weisen aufeinander zu und befinden sich innerhalb des lichten Abstandes a zwischen den linken und rechten Seitenwänden 23, 24; 26, 27.

Die Rakel 61 weist eine Breite m auf, die in etwa einem Bolzenabstand d entspricht. Es ist möglich, die Seitenwände 23, 24; 26, 27 sehr schnell auszuwechseln, wenn diese auf die in der Einfärb-Farbwanne 2 angeordnete Halterungen 14; 16 aufgesteckt sind.

Die längliche Dichtung 32 kann auch aus Laschen bestehen, deren Unterseite halbkreisförmig mit einem Radius f ausgebildet sind.

Schließlich können auch andere Dichtungen verwendet werden, die in der Art einer Rollenkette ausgebildet sind und vorzugsweise aus Kunststoff bestehen.

Es kann erwünscht sein, daß die Dichtung 32 in geringen Mengen Fluid, d. h. z. B. Tiefdruckfarbe hindurchläßt, um ein "Trocken laufen" der Dichtung 32 und somit einen hohen Verschleiß zu vermeiden.

Eine weitere Möglichkeit zum Verhindern des Trockenlaufens der Dichtung 32 besteht darin, Sprühdüsen anzuordnen, welche die Überstandsbereiche 62; 63 des Zylinders 1 mit Lösungsmittel z. B. für Tiefdruckfarbe, Toluol, besprühen.

Nach einem zweiten Ausführungsbeispiel ist eine Dichtung 67 ebenfalls rollenkettenartig ausgebildet und weist eine Anzahl von hintereinander angeordneten gleichartigen Dichtgliedern 68 auf (Fig. 6 und 7). Jedes Dichtglied 68 besteht aus zwei symmetrisch zu einer Längsachse 69 angeordneten Laschen 71; 72. Jede Lasche 71; 72 weist in Längsachsenrichtung 69 zwei in einem Abstand d voneinander beabstandete Bohrungen 73; 74 auf. Die Laschen 71; 72 sind paarweise mittels Distanzstücken 76 voneinander beabstandet und jeweils mittels Bolzen 77 miteinander verbunden. Jede Lasche 71; 72 ist paßgerecht und unverlierbar auf dem Bolzen 77 angeordnet. Die Dichtung 67 weist eine Breite q und eine Höhe r auf.

Die Laschen 71; 72 sind gleichartige Teile, die jedoch zur Längsachse 69 spiegelbildlich angeordnet sind. Jede Lasche 71; 72 besteht aus zwei Laschenteilen 78; 79 gleicher Form. Jedes Laschenteil 78; 79 ist an seiner ersten Breitseite 81 konkav und an seiner zweiten Breitseite 82 konvex ausgebildet. Somit ist eine erste Breitseite 81 eines zweiten Laschenteiles 79 mit einer zweiten Breitseite 82 eines ersten Laschenteiles 78 in einem z. B. sichelförmigen Bereich 83 überlappt und fest miteinander verbunden (Fig. 6).

### Bezugszeichenliste

- 1: Zylinder
- 2: Einfärb-Farbwanne
- 3: Wellenzapfen (1)
- 4: Wellenzapfen (1)
- 5: -
- 6: Rotationsachse (1)
- 7: Bodenfläche (2)
- 8: Seitenwand (2)
- 9: Seitenwand (2)
- 10: -
- 11: Stirnseite (17)
- 12: Stirnseite (18)
- 13: Längsachse (34)
- 14: Halterung (21)
- 15: -
- 16: Halterung (22)
- 17: überlaufteil (2)
- 18: überlaufteil (2)
- 19: -
- 20: -
- 21: -
- 22: -
- 23: linke äußere Seitenwand (21)
- 24: linke innere Seitenwand (21)
- 25: -
- 26: rechte innere Seitenwand (22)
- 27: rechte innere Seitenwand (22)
- 28: Aussparung (23, 24; 26, 27)
- 29: Umfang (1)
- 30: -
- 31: Spalt (28; 29)
- 32: Dichtung
- 33: Farbniveau (2)
- 34: Seil (32)
- 35: Rotationsachse (36; 37)
- 36: Bolzen (32)
- 37: Bolzen (32)
- 38: Lasche, innen (32)
- 39: Lasche, innen (32)
- 40: -
- 41: Schnittpunkt Diagonale (38; 39)
- 42: Bohrung (38; 39)
- 43: Ende (38; 39; 45; 46)
- 44: Ende (38; 39; 45; 46)
- 45: Lasche, außen (32)
- 46: Lasche, außen (32)
- 47: Dichtglied (38; 39, 36; 34); Innenglied
- 48: Dichtglied (45; 46; 37; 34); Außenglied
- 49: Oberseite (32; 67)
- 50: -
- 51: Ende, erstes (32)
- 52: Halterung (21)
- 53: Halterung (22)
- 54: Ende, zweites (32)
- 55: -
- 56: Rolle (21)
- 57: Rolle (22)
- 58: Gegengewicht (21)
- 59: Gegengewicht (22)
- 60: -
- 61: Kurzrakel (32)
- 62: überstand (b)
- 63: überstand (c)
- 64: Farbstauraum (24, 26)
- 65: -
- 66: Farbstauraum (23, 27)
- 67: Dichtung
- 68: Dichtglied (67)
- 69: Längsachse (67)
- 70: -
- 71: Lasche (68)
- 72: Lasche (68)
- 73: Bohrung (71; 72)
- 74: Bohrung (71; 72)
- 75: -
- 76: Distanzstück (71; 72)
- 77: Bolzen (71; 72)
- 78: Laschenteil (71; 72) erstes
- 79: Laschenteil (71; 72) zweites
- 80: -
- 81: Breitseite, erste (78; 79)
- 82: Breitseite, zweite (78; 79)
- 83: Bereich (78; 79)

- I - III: Quadrant (1)
- b: Länge (62)
- c: Länge (63)
- d: Abstand (36, 37; 73; 74)
- e: Abstand (38, 39)
- f: Radius (43)
- g: Abstand (45; 46)
- h: Länge (36; 37)
- i: Abstand, lichter (36; 37)
- k: Radius (49)
- m: Breite (61)
- t: Höhe (47; 48)
- n: Durchmesser (36; 37)
- r: Radius (28)
- s: Radius (1)
- a: Abstand, lichter (32, 32; 67, 67)
- l: Ballenlänge (1)
- o: Länge (64)
- p: Länge (66)
- q: Breite, lichte (67)
- r: Höhe, lichte (67)

## Patentansprüche

1. Farbwerk für eine Rotationsdruckmaschine, mit einer unterhalb eines einzufärbenden Zylinders angeordneten Einfärb-Farbwanne, wobei eine lichte Länge des durch eine linke und eine rechte Seitenwand begrenzten Farbstauraumes der Einfärb-Farbwanne kleiner ist als eine Ballenlänge des Zylinders und daß jede der Seitenwände eine dem Zylinder zugewandte, einen Spalt ergebende Aussparung aufweist, dadurch gekennzeichnet, daß pro Seitenwand (23; 27 oder 24; 26 oder 23, 24; 26, 27) eine an den Umfang des Zylinders (1) anschmiegbare, den Spalt (31) abdeckende Dichtung (32; 67) aus einer Mehrzahl von aneinander aufgereihten, untereinander verbundenen Einzelelementen (45, 46; 47, 48; 71, 72) vorgesehen ist.

2. Farbwerk nach Anspruch 1, dadurch gekennzeichnet, daß die Seitenwände (23; 27 oder 24; 26 oder 23, 24; 26, 27) doppelwandig vorgesehen sind.

3. Farbwerk nach den Ansprüchen 1 und 2, dadurch gekennzeichnet, daß die Dichtung (32; 67) im Zwischenraum zwischen den Wänden (23, 24; 26, 27) der doppelwandigen Seitenwände (23; 27 oder 24; 26 oder 23, 24; 26, 27) angeordnet ist.

4. Farbwerk nach Anspruch 3, dadurch gekennzeichnet, daß die Dichtung (32; 67) in einem geringen Abstand oder reibschlüssig an den Seitenwänden (23, 24 oder 26, 27) angeordnet ist.

5. Farbwerk nach den Ansprüchen 1 bis 4, dadurch gekennzeichnet, daß die Seitenwände (23, 24; 26, 27) herausnehmbar angeordnet sind.

6. Farbwerk nach den Ansprüchen 1 bis 5, dadurch gekennzeichnet, daß die Dichtung (32; 67) kettenartig ausgebildet ist und eine Mehrzahl von hintereinander angeordneten Laschen (38, 39; 45, 46 oder 71; 72) aufweist.

7. Farbwerk nach den Ansprüchen 1 bis 6, dadurch gekennzeichnet, daß die Dichtung (32) jeweils aus einer Mehrzahl innenliegender/außenliegender Laschen (38; 39/45; 46) besteht, daß die Laschen (38; 39/45; 46) auf Bolzen (36; 37) angeordnet sind und daß die Bolzen (36; 37) auf einem Seil (34) aufgefädelt sind.

8. Farbwerk nach den Anspruch 7, dadurch gekennzeichnet, daß beide Enden (43; 44) der Laschen (38, 39; 45, 46) konvex abgerundet sind.

9. Farbwerk nach Anspruch 6, dadurch gekennzeichnet, daß Laschenteile (78,79) der Laschen (71; 72) gerundet formschlüssig, ineinandergreifend, aneinander aufgereiht sind.

10. Farbwerk nach den Ansprüchen 6 und 9, dadurch gekennzeichnet, daß jede Lasche (71; 72) zwei voneinander beabstandete Bohrungen (73; 74) aufweist und daß die Laschen (71; 72) miteinander mittels Bolzen (77) verbunden sind.

11. Farbwerk nach den Ansprüchen 1 bis 10, dadurch gekennzeichnet, daß mehrere Dichtungen (67) parallel nebeneinander angeordnet sind.

12. Farbwerk nach den Ansprüchen 1 bis 11, dadurch gekennzeichnet, daß die Dichtung (32; 67) gallkettenartig ausgebildet ist.

13. Farbwerk nach den Ansprüchen 1 bis 8, dadurch gekennzeichnet, daß an einem Einzelelement (48) der Dichtung (32) eine Druckfarbe vom Zylinder (1) abstreifende kurze Rakel (61) angeordnet ist.

14. Farbwerk nach den Ansprüchen 6 bis 13, dadurch gekennzeichnet, daß die Laschen (38, 39; 45, 46; 71, 72) auf ihrer dem Zylinder (1) zugewandten Oberseite (49) jeweils geradlinig oder konkav gekrümmt ausgebildet sind.

15. Farbwerk nach den Ansprüchen 1 bis 14, dadurch gekennzeichnet, daß die Dichtung (32; 67) aus einem Kunststoff besteht.

16. Farbwerk nach den Ansprüchen 1 bis 15, dadurch gekennzeichnet, daß die Dichtung (32; 67) über ihre Enden (51; 54) gegen den Umfang (29) des Zylinders (1) spannbar ist.

17. Farbwerk nach den Ansprüchen 1 bis 16, dadurch gekennzeichnet, daß der Zylinder (1) als Tiefdruckzylinder ausgebildet ist.

18. Farbwerk nach den Ansprüchen 1 bis 16, dadurch gekennzeichnet, daß der Zylinder (1) als Rasterwalze eines Offsetfarbwerkes ausgebildet ist.

## Claims

1. Inking unit for a rotary printing machine, with an inking ink trough arranged below a cylinder to be inked, a clear length of the ink build-up space, delimited by a left-hand and a right-hand side wall, of the inking ink trough being smaller than a face length of the cylinder, and that [sic] each of the side walls has a clearance facing the cylinder and producing a gap, characterized in that, for each side wall (23; 27 or 24; 26 or 23, 24; 26, 27), there is provided a seal (32; 67) which is capable of mating with the circumference of the cylinder (1) and covers the gap (31) and which consists of a plurality of interconnected individual elements (45, 46; 47, 48; 71, 72) lined up against one another.

2. Inking unit according to Claim 1, characterized in that the side walls (23; 27 or 24; 26 or 23, 24; 26, 27) are provided in a double-walled design.

3. Inking unit according to Claim 1 and 2, characterized in that the seal (32; 67) is arranged in the interspace between the walls (23, 24; 26, 27) of the double-walled side walls (23; 27 or 24; 26 or 23, 24; 26, 27).

4. Inking unit according to Claim 3, characterized in that the seal (32; 67) is arranged at a slight distance from or frictionally on the side walls (23, 24 or 26, 27).

5. Inking unit according to Claims 1 to 4, characterized in that the side walls (23, 24; 26, 27) are arranged removably.

6. Inking unit according to Claims 1 to 5, characterized in that the seal (32; 67) is of chain-like design and has a plurality of straps (38, 39; 45, 46 or 71; 72) arranged one behind the other.

7. Inking unit according to Claims 1 to 6, characterized in that the seal (32) consists in each case of a plurality of inner/outer straps (38; 39/45; 46), in that the straps (38; 39/45; 46) are arranged on bolts (36; 37), and in that the bolts (36; 37) are slipped on a cord (34).

8. Inking unit according to Claim 7, characterized in that both ends (43; 44) of the straps (38, 39; 45, 46) are rounded convexly.

9. Inking unit according to Claim 6, characterized in that strap parts (78, 79) of the straps (71; 72) are lined up against one another positively, in a rounded manner, so as to engage one in the other.

10. Inking unit according to Claims 6 and 9, characterized in that each strap (71; 72) has two bores (73; 74) spaced from one another, and in that the straps (71; 72) are connected to one another by means of bolts (77).

11. Inking unit according to Claims 1 to 10, characterized in that a plurality of seals (67) are arranged parallel and next to one another.

12. Inking unit according to Claims 1 to 11, characterized in that the seal (32; 67) is designed in the manner of a Gall's chain.

13. Inking unit according to Claims 1 to 8, characterized in that a short doctor (61) stripping off a printing ink from the cylinder (1) is arranged on an individual element (48) of the seal (32).

14. Inking unit according to Claims 6 to 13, characterized in that the straps (38, 39; 45, 46; 71, 72) are designed in each case rectilinearly or in a concavely curved manner on their top side (49) facing the cylinder (1).

15. Inking unit according to Claims 1 to 14, characterized in that the seal (32; 67) consists of a plastic.

16. Inking unit according to Claims 1 to 15, characterized in that the seal (32; 67) is capable of being tensioned via its ends (51; 54) against the circumference (29) of the cylinder (1).

17. Inking unit according to Claims 1 to 16, characterized in that the cylinder (1) is designed as an intaglio printing cylinder.

18. Inking unit according to Claims 1 to 16, characterized in that the cylinder (1) is designed as an engraved roller of an offset inking unit.

## Revendications

1. Dispositif d'encrage pour une machine à imprimer rotative, équipé d'un encrier pour une encre, disposé au-dessous d'un cylindre à encrer, la longueur libre de l'espace d'accumulation d'encre, délimité par une paroi latérale gauche et une paroi latérale droite, de l'encrier pour une encre, étant inférieure à une longueur de corps de cylindre, et en ce que chacune des parois latérales présente un évidement tourné vers le cylindre, donnant un interstice, caractérisé en ce que par paroi latérale (23; 27 ou 24; 26 ou 23, 24; 26, 27) est prévu un joint d'étanchéité (32; 67), susceptible d'épouser la forme de la périphérie du cylindre (1), couvrant l'interstice (31), constitué d'une pluralité d'éléments individuels (45, 56; 47, 48; 71, 72) reliés entre eux, alignés en rangées les uns les autres.

2. Dispositif d'encrage selon la revendication 1, caractérisé en ce que les parois latérales (23; 27 ou 24; 26 ou 23, 24; 26, 27) sont à paroi double.

3. Dispositif d'encrage selon les revendications 1 et 2, caractérisé en ce que le joint d'étanchéité (32; 67) est disposé dans l'espace intermédiaire entre les parois (23, 24; 26, 27) des parois latérales (23; 27 ou 24; 26 ou 23, 24; 26, 27) à double paroi.

4. Dispositif d'encrage selon la revendication 3, caractérisé en ce que le joint d'étanchéité (32; 67) est disposé à faible distance ou en établissant une liaison par frottement sur les parois latérales (23, 24 ou 26, 27).

5. Dispositif d'encrage selon les revendications 1 à 4, caractérisé en ce que les parois latérales (23, 24; 26, 27) sont disposées de façon à être extractibles.

6. Dispositif d'encrage selon les revendications 1 à 5, caractérisé en ce que le joint d'étanchéité (32; 67) est réalisé du genre d'une chaîne, qui présente une pluralité de pattes (38, 39; 45, 46 ou 71; 72) disposées les unes derrière les autres.

7. Dispositif d'encrage selon les revendications 1 à 6, caractérisé en ce que le joint d'étanchéité (32) est constitué respectivement d'une pluralité de pattes (38; 39/45; 46) situées intérieurement/extérieurement, en ce que les pattes (38, 39/45; 46) sont disposées sur des boulons (36; 37), et en ce que les boulons (36; 37) sont enfilés sur un câble (34).

8. Dispositif d'encrage selon la revendication 7, caractérisé en ce que les deux extrémités (43; 44) des pattes (38, 39; 45, 46) sont arrondies de façon convexe.

9. Dispositif d'encrage selon la revendication 6, caractérisé en ce que les parties de patte (78, 79) des pattes (71; 72), sont arrondies avec une liaison par ajustement de forme, en s'engageant les unes dans les autres, en étant alignées les unes les autres.

10. Dispositif d'encrage selon les revendications 6 à 9, caractérisé en ce que chaque patte (71; 72) présente deux perçages (73; 74) espacés l'un de l'autre, et en ce que les pattes (71; 72) sont reliées ensemble au moyen de boulons (77) .

11. Dispositif d'encrage selon les revendications 1 à 10, caractérisé en ce que plusieurs joints d'étanchéité (67) sont prévus, parallèlement les uns à côté des autres.

12. Dispositif d'encrage selon les revendications 1 à 11, caractérisé en ce que le joint d'étanchéité (32; 67) est réalisé à la façon d'une chaîne Galle.

13. Dispositif d'encrage selon les revendications 1 à 8, caractérisé en ce que sur un élément individuel (48), du joint d'étanchéité (32), est disposé une racle (61) courte, éliminant du cylindre (1) par raclage une encre d'impression.

14. Dispositif d'encrage selon les revendications 6 à 13, caractérisé en ce que les pattes (38, 39; 45, 46; 71, 72) sont réalisées chaque fois sur leur face supérieure (49), tournée vers le cylindre (1), de façon rectiligne ou dotée d'une incurvation concave.

15. Dispositif d'encrage selon les revendications 1 à 14, caractérisé en ce que le joint d'étanchéité (32; 67) est réalisé en une matière synthétique.

16. Dispositif d'encrage selon les revendications 1 à 15, caractérisé en ce que le joint d'étanchéité (32; 67) peut être tendu par ses extrémités (51; 54) contre la périphérie (29) du cylindre (1).

17. Dispositif d'encrage selon les revendications 1 à 16, caractérisé en ce que le cylindre (1) est réalisé sous la forme de cylindre pour impression en héliogravure.

18. Dispositif d'encrage selon les revendications 1 à 16, caractérisé en ce que le cylindre (1) est réalisé sous la forme de rouleau tramé d'un groupe d'encrage offset.
